# EUROPÄISCHE PATENTSCHRIFT

(11) **EP 0 744 080 B1**
(45) Veröffentlichungstag und Bekanntmachung des Hinweises auf die Patenterteilung: **11.11.1998**
(21) Anmeldenummer: 95905536.9
(22) Anmeldetag: 13.01.1995
(51) Int. Cl.: H01H 71/46, H01H 71/50

(54) **NIEDERSPANNUNGS-LEISTUNGSSCHALTER MIT RELATIV-HILFSSCHALTER**
LOW-VOLTAGE POWER SWITCH WITH RELATIVE AUXILIARY SWITCH
COUPE-CIRCUIT BASSE TENSION A COMMUTATEUR AUXILIAIRE RELATIF

(30) Priorität: 09.02.1994 DE 4404073
(43) Veröffentlichungstag der Anmeldung: 27.11.1996
(73) Patentinhaber: Klöckner-Moeller GmbH, 53115 Bonn (DE)
(72) Erfinder: LINZENICH, Uwe, D-52152 Simmerath (DE); BALDEWEIN, Andreas, D-53227 Bonn (DE); HOWALD, Bernd, D-53113 Bonn (DE); HEINS, Volker, D-53340 Meckenheim (DE)
(86) Internationale Anmeldenummer: DE9500032
(87) Internationale Veröffentlichungsnummer: WO9522161

(56) Entgegenhaltungen:
- EP-A- 0 199 579
- US-A- 3 599 130
- US-A- 4 151 386
- US-A- 4 321 440

## Beschreibung

### Technisches Gebiet

Die Erfindung betrifft einen Niederspannungs-Leistungsschalter mit Relativ-Hilfsschalter. Unter einem Relativ-Hilfsschalter ist ein Meldeschalter zu verstehen, der nur dann betätigt wird, wenn der im allgemeinen mehrpolige Niederspannungs-Leistungsschalter ausgelöst wird.

### Stand der Technik

Nach der DE-B-28 14 070 wird der Relativ-Hilfsschalter über ein federndes Zwischenglied durch einen Mitnehmerstift des verklinkbaren Stützhebels des Schaltschlosses des Niederspannungs-Leistungsschalters betätigt. Nach der DE-B-28 14 071 wird der Relativ-Hilfsschalter über eine federbelastete Hebelwelle durch den Stützhebel des Schaltschlosses betätigt.

Nach der DE-A-29 20 775 ist ein Niederspannungs-Leistungsschalter bekannt, bei dem der vorgespannte Betätigungsstößel eines Relativ-Hilfsschalters ebenfalls über ein federndes Zwischenglied durch den Stützhebel betätigt wird. In dieser Druckschrift ist auch beschrieben, daß der vorgespannte Betätigungsstößel eines Normal-Hilfsschalters, d.h. eines die Stellung der Hauptkontakte signalisierenden Hilfsschalters, über ein weiteres federndes Zwischenglied durch einen radialen Fortsatz der die beweglichen Hauptkontakte tragenden Schaltwelle betätigt wird. Die letztgenannte Lösung läßt sich allerdings nicht auf einen Relativ-Hilfsschalter anwenden. Der Nachteil des Standes der Technik besteht darin, daß Relativ-Hilfsschalter in aufwendiger und komplizierter Weise vom Schaltschloß angesteuert werden. Damit sind bei mehrpoligen Niederspannungs-Leistungsschaltern zusätzliche und schädliche Ausblasöffnungen zwischen dem im allgemeinen mit dem Schaltschloß verbundenen mittleren Pol und einem im allgemeinen der Aufnahme für den Relativ-Hilfsschalter zuzuordnenden äußeren Pol nicht zu vermeiden.

Der Erfindung liegt daher die Aufgabe zugrunde, eine einfache und vom Schaltschloß unabhängige Ansteuerung des Relativ-Hilfsschalters anzugeben.

### Darstellung der Erfindung

Diese Aufgabe wird erfindungsgemäß durch einen Niederspannungs-Leistungsschalter mit Relativ-Hilfsschalter, mit einem Formgehäuse, in oder an welchem der Relativ-Hilfsschalter ein- bzw. angebaut ist, mit zusammenwirkenden feststehenden und beweglichen Kontakten je Pol sowie mit einer die beweglichen Kontakte tragenden Schaltwelle gelöst, indem der Niederspannungs-Leistungsschalter ein Schaltschloß, das einerseits einen Kipphebel oder dergleichen Betätigungsmittel enthält und anderseits öffnend und schließend mit den beweglichen Kontakten wirkverbunden ist sowie durch Auslösemittel auslösbar ist, aufweist, wobei der Öffnungswinkel der beweglichen Kontakte bzw. der Schaltwelle im ausgelösten Zustand größer als im ausgeschalteten Zustand ist, weiterhin einen im Formgehäuse gelagerten Schwenkhebel, der in Wirkverbindung mit einem vorgespannten Betätigungsstößel des Relativ-Hilfsschalters steht, aufweist und schließlich einen derart an der Schaltwelle angeordneten radialen Fortsatz aufweist, daß dieser ausschließlich im ausgelösten Zustand den Schwenkhebel beaufschlagt.

Durch die Ausnutzung der durch das Schaltschloß bewirkten besonderen Winkelverhältnisse über ein einziges Verbindungselement in Form des Schwenkhebels wird eine einfache Schnittstelle geschaffen, die eine zuverlässige Kraftübertragung auf direktem kurzem Wege zwischen der Schaltwelle und dem Relativ-Hilfsschalter ermöglicht. Es wird gegenüber dem Stand der Technik eine komplizierte Ansteuerung des Relativ-Hilfsschalters vom Schaltschloß über umständliche Hebelanordnungen vermieden; es ist dagegen nur ein einfaches Kunststoffteil in Form des Schwenkhebels erforderlich. Bei mehrpoligen Niederspannungs-Leistungsschaltern ist durch den direkten Verbindungsweg zwischen Schaltwelle und Relativ-Hilfsschalter auch eine bessere Trennung zwischen dem Schaltschloß und dem Aufnahmeraum für den Relativ-Hilfsschalter und damit zwischen den einzelnen Polen gegeben.

Aus der DE-A-38 12 950 ist zwar ein Schaltschloß bekannt, bei dem über ein Nockenelement beabstandet verbundene Wiegenglieder in einen Nockenschlitz der Schaltwelle öffnen und schließend eingreifen, jedoch ist mit diesem bekannten Schaltschloß im ausgelösten Zustand kein größerer Öffnungswinkel der beweglichen Kontakte als im ausgeschalteten Zustand erreichbar.

Weitere vorteilhafte Ausgestaltungen der Erfindung sind den Unteransprüchen zu entnehmen.

Bei einer vorteilhaften Ausführungsform enthält das Schaltschloß einen Kniehebel, der an einem Ende ein Nockenelement aufweist und sich mit dem anderen Hebelende entgegen der Kraftwirkung eines Federkraftspeichers, der zwischen einer mit dem Kipphebel verbundenen Schaltkulisse und dem Nockenelement angreift, zwischen dem ausgeschalteten und dem eingeschalteten Zustand schwenkbar sowie zwischen dem ausgelösten und dem ausgeschalteten Zustand mitnehmbar gegen einen ver- und entklinkbaren Stützhebel abstützt, wobei das Nockenelement im Eingriff mit wenigstens einem Nockenschlitz der Schaltwelle steht, der so ausgebildet ist, daß der ausgelöste Zustand einen größeren Öffnungswinkel als der ausgeschaltete Zustand bewirkt. Weiterhin ist es von Vorteil, wenn die Krümmung des zum beweglichen Kontakt gebogenen Nockenschlitzes größer als die Krümmung der Bewegungsbahn des Nockenelementes zwischen dem ausgelösten und dem ausgeschalteten Zustand ist. Im Gegensatz zu üblichen Schaltschlössern mit einem unteren und einem mit diesem gelenkig verbundenen oberen Kniehebel setzt sich das Kniehebelsystem des vorgeschlagene Schaltschlosses aus einem Nockenschlitz und einem darin drehverschieblich geführten Kniehebel zusammen, wodurch im ausgelösten Zustand ein größerer Öffnungswinkel der Schaltwelle und damit der beweglichen Kontakte als im normalen ausgeschalteten Zustand zu erzielen ist. Dies wird insbesondere durch eine größere Krümmung des Nockenschlitzes gegenüber der Krümmung der Bewegungsbahn des Nockenelementes um die Kippachse des Stützhebels erreicht.

Es ist zweckmäßig, daß der Kniehebel aus einem symmetrischen Kniehebelpaar besteht, das an dem einem Ende über das als Verbindungsachse ausgebildete Nockenelement parallel beabstandet verbunden ist.

Bei einer weiteren Ausführungsform ist der Beaufschlagungsbereich des Schwenkhebels für den Fortsatz gegenüber dem Wirkverbindungsbereich mit dem Betätigungsstößel näherliegend zur Schwenkachse. Dadurch wird in günstiger Weise die kraftintensive und im allgemeinen kleine ausnutzbare Drehbewegung des Fortsatzes in eine schnelle größere Drehbewegung des Schwenkhebels umgesetzt. Diesem Zwecke dient ebenfalls die vorgeschlagene Ausgestaltung des Fortsatzes dahingehend, daß der Fortsatz einen zum freien Ende des Schwenkhebels gerichteten kreissegmentförmigen Bereich für den eingeschalteten und den ausgeschalteten Zustand aufweist, der in einen Beaufschlagungshebel für den ausgelösten Zustand übergeht.

Im allgemeinen ist die Einarmigkeit des Schwenkhebels durch die damit verbundene Raumersparnis von Vorteil.

### Kurze Beschreibung der Zeichnungen

Die Erfindung soll nachstehend an einem Ausführungsbeispiel, aus dem weitere Einzelheiten und Vorteile zu ersehen sind, näher erläutert werden. In der zugehörigen Zeichnung zeigt
- Figur 1:: eine auf das Wesentliche beschränkte Darstellung eines erfindungsgemäßen Niederspannungs-Leitungsschalters im Querschnitt im Bereich des mittleren Poles mit Seitenansicht auf das Schaltschloß, und zwar im eingeschalteten Zustand;
- Figur 2:: wie vorher, jedoch im ausgeschalteten Zustand;
- Figur 3:: wie vorher, jedoch im ausgelösten Zustand;
- Figur 4:: den erfindungsgemäßen Niederspannungs-Leistungsschalter im Querschnitt im Bereich eines äußeren Poles mit Seitenansicht auf den Relativ-Hilfsschalter, und zwar im eingeschalteten Zustand;
- Figur 5:: wie vorher, jedoch im ausgelösten Zustand.

### Bester Weg zur Ausführung der Erfindung

Nach Fig. 1 bis Fig. 3 sind im Unterteil 2 eines Formgehäuses ein Kontaktsystem 4 und ein Schaltschloß 6 angeordnet. Das Kontaktsystem 4 besteht aus einem feststehenden Kontakt 8 und einem beweglichen Kontakt 10, dessen bewegliches Schaltstück 12 in und außer Verbindung mit einem unbeweglichen Schaltstück 14 des feststehenden Kontaktes 8 bringbar ist. Der bewegliche Kontakt 10 ist schwenkbar um eine Achse 15 in einer querliegenden Schaltwelle 18 gelagert und über deren angeformten Nockenschlitz 16 mit dem Schaltschloß 6 verbunden. Das Schaltschloß 6 besteht aus einer Schaltkulisse 20, einem Stützhebel 22, einem Kniehebel 24, einem Federkraftspeicher 26 und einem Verklinkungsmechanismus 28. Die Schaltkulisse 20 weist einerseits einen zu betätigenden Kipphebel 30 auf und stützt sich anderseits mit seinem Schenkelende 32 schwenkbar im Unterteil 2 ab. Der Stützhebel 22 stützt sich einerseits mit einem Umgriff 34 an einer ortsfesten Kippachse 36 ab und ist anderseits über seine Verklinkungsfläche 38 mit dem Verklinkungsmechanismus 28 verklinkbar. Der Kniehebel 24 ist einerseits über ein Nockenelement 40 verschieblich in dem Nockenschlitz 16 geführt und stützt sich anderseits mit seinem Hebelende 42 entgegen der Kraftwirkung des Federkraftspeichers 26, der zwischen dem kipphebelseitigen Ende der Schaltkulisse 20 und dem Nockenelement 40 eingreift, schwenkbar gegen ein Widerlager 44 des Stützhebels 22 ab.

Beim Schwenken des Kipphebels 30 im Uhrzeigersinn vom ausgelösten in den ausgeschalteten Zustand wird der Stützhebel 22 durch ein Mitnahmeelement 46 der Schaltkulisse 20 ebenfalls im Uhrzeigersinn mitgenommen und an seiner Verklinkungsfläche 38 durch eine Klinke 48 des mit einer Klinkenfeder 50 beaufschlagten Verklinkungsmechanismus 28 in an sich bekannter Weise verklinkt. Beim Schwenken des Kipphebels 30 im Gegenuhrzeigersinn vom ausgeschalteten Zustand in Richtung des eingeschalteten Zustandes wird der obere Eingriffspunkt des Federkraftspeicher 26 ebenfalls im Gegenuhrzeigersinn verschwenkt, so daß nach Überschreiten der überstreckten Lage des Federkraftspeichers 26 der Kniehebel im Uhrzeigersinn im Widerlager 44 kippt, wodurch über das Nockenelement 40 und den Nockenschlitz 16 das Kontaktsystem 4 geschlossen wird. Beim Schwenken des Kipphebels 30 im Uhrzeigersinn vom eingeschalteten Zustand in Richtung des ausgeschalteten Zustandes kippt der Kniehebel 24 in analoger Weise im Gegenuhrzeigersinn, wodurch das Kontaktsystem 4 geöffnet wird. Beim Über- oder Unterschreiten vorbestimmter Betriebsbedingungen wird durch ein nicht dargestelltes Auslösesystem ein Auslösehebel 52 des Verklinkungsmechanismus 28 im Gegenuhrzeigersinn betätigt, wodurch die Verklinkungsfläche 38 durch die Klinke 48 freigegeben wird und durch den somit entklinkten Stützhebel 22 das Schaltschloß 6 unter der Wirkung des Federkraftspeichers 26 zusammenbricht. Dabei kippt der Stützhebel 22 im Gegenuhrzeigersinn - begrenzt durch ein ortsfestes Anschlagelement 54 - in den ausgelösten Zustand, und über das Nockenelement 40 des im Uhrzeigersinn kippenden Kniehebels 24 wird mittels des Nockenschlitz 16 das Kontaktsystem 4 geöffnet.

Wie aus dem Vergleich der Figuren 2 und 3 zu ersehen ist, nimmt das Kontaktsystem 4 im ausgelösten Zustand einen größeren Öffnungswinkel zwischen dem beweglichen Kontakt 10 und dem feststehenden Kontakt 8 ein als im ausgeschalteten Zustand. Dies wird dadurch bewirkt, daß das Nockenelement 40 drehverschieblich mit dem Nockenschlitz 16 verbunden ist und die Krümmung der Bewegungsbahn des Nockenelemtes 40, die beim Übergang in den ausgelösten Zustand auftritt, kleiner ist als die Krümmung des um die Achse 15 gebogenen Nockenschlitzes 16.

In Fig. 4 und Fig. 5 ist das Zusammenwirken der vorstehend beschriebenen Schaltwelle 18 mit einem Relativ-Hilfsschalter 56 dargestellt, der in geeigneter Weise in einer dafür vorgesehenen Ausnehmung 57 im Oberteil 58 der Formgehäuses befestigt ist. An der Schaltwelle 18 ist ein radialer Fortsatz 60 angeformt. Der Fortsatz 60 besteht aus einem kreissegmentförmigen Bereich 62 und geht einseitig in einen von der Schaltwelle 18 fortweisenden Beaufschlagungshebel 64 über. Zwischen einem zur Schaltwelle 18 weisenden Betätigungsstößel 66 des Relativ-Hilfsschalters 56 und dem Fortsatz 60 ist ein einarmiger Schwenkhebel 68 angeordnet, dessen Schwenkachse 70 in einem mit dem Oberteil 58 verbundenen Hebellager 72 gelagert ist.

Der Betätigungsstößel 66 ist in üblicher Weise in einer aus dem Hilfsschalter 56 nach außen weisenden Richtung federbeaufschlagt, so daß im eingeschalteten Zustand des Niederspannungs-Leistungsschalters nach der in Fig. 4 gezeigten Weise der Schwenkhebel 68 mit seinem freien Ende 74 an dem kreissegmentförmigen Bereich 62 des Fortsatzes 60 anliegt. Beim Übergang des Niederspannungs-Leistungsschalters vom eingeschalteten in den ausgeschalteten Zustand, das heißt bei Drehung des Schaltwelle 18 im Uhrzeigersinn, gleitet das freie Ende 74 des Schwenkhebels 68 an der Peripherie des kreissegmentförmigen Bereiches 62 des Fortsatzes 60 entlang, so daß keine Schwenkbewegung des Schwenkhebels 68 stattfinden kann. Wenn allerdings der Niederspannungs-Leistungsschalter in den ausgelösten Zustand übergeht und sich dabei die Schaltwelle 18 noch weiter als im ausgeschalteten Zustand im Uhrzeigersinn dreht, gerät das freie Ende 74 außer Einwirkung des kreissegmentförmigen Bereiches 62. Stattdessen wird nach der in Fig. 5 gezeigten Weise der Schwenkhebel 68 über seinen schwenkachsennahen Beaufschlagungsbereich 76 durch den Beaufschlagungshebel 64 im Gegenuhrzeigersinn beaufschlagt. Hierdurch wird wiederum der Betätigungsstößel 66 stirnseitig von einem schwenkachsenfernen, höckerförmigen Wirkverbindungsbereich 78 des Schwenkhebels 68 in Richtung zum Inneren des Relativ-Hilfsschalters 56 beaufschlagt, wodurch dieser betätigt und an seinen (nicht dargestellten) Leitungsanschlüssen ein entsprechendes Meldesignal zur Signalisierung des ausgelösten Zustandes abgegeben wird. Durch das Verhältnis der Entfernungen des Beaufschlagungsbereiches 76 und des Wirkverbindungsbereiches 78 zur Schwenkachse 70 wird in vorteilhafter Weise der relativ geringe Unterschied in der Winkelstellung der Schaltwelle 18 zwischen dem ausgeschalteten und dem ausgelösten Zustand in eine ausreichend große Hubbewegung des Betätigungsstößels 66 umgewandelt.

## Patentansprüche

1. Niederspannungs-Leistungsschalter mit Relativ-Hilfsschalter, enthaltend ein Formgehäuse (2, 58), in oder an welchem der Relativ-Hilfsschalter (56) ein- bzw. angebaut ist, zusammenwirkende feststehende und bewegliche Kontakte (8; 10) je Pol sowie eine die beweglichen Kontakte (10) tragende Schaltwelle (18), mit folgenden **Merkmalen**:
- ein Schaltschloß (6), das einerseits einen Kipphebel (30) oder dergleichen Betätigungsmittel enthält und anderseits öffnend und schließend mit den beweglichen Kontakten (10) wirkverbunden ist sowie durch Auslösemittel auslösbar ist, wobei der Öffnungswinkel der beweglichen Kontakte (10) bzw. der Schaltwelle (18) im ausgelösten Zustand größer als im ausgeschalteten Zustand ist;
- einen im Formgehäuse (2, 58) gelagerten Schwenkhebel (68), der in Wirkverbindung mit einem vorgespannten Betätigungsstößel (66) des Relativ-Hilfsschalters (56) steht;
- einen derart an der Schaltwelle (18) angeordneten radialen Fortsatz (60), daß dieser ausschließlich im ausgelösten Zustand den Schwenkhebel (68) beaufschlagt.

2. Niederspannungs-Leistungsschalter nach Anspruch 1, **dadurch gekennzeichnet**,
- daß das Schaltschloß (6) einen Kniehebel (24) aufweist, der an einem Ende ein Nockenelement (40) aufweist und sich mit dem anderen Hebelende (42) entgegen der Kraftwirkung eines Federkraftspeichers (26), der zwischen einer mit dem Kipphebel (30) verbundenen Schaltkulisse (20) und dem Nockenelement (40) angreift, zwischen dem ausgeschalteten und dem eingeschalteten Zustand schwenkbar sowie zwischen dem ausgelösten und dem ausgeschalteten Zustand mitnehmbar gegen einen ver- und entklinkbaren Stützhebel (22) abstützt;
- daß das Nockenelement (40) im Eingriff mit wenigstens einem Nockenschlitz (16) der Schaltwelle (18) steht, der so ausgebildet ist, daß der ausgelöste Zustand einen größeren Öffnungswinkel als der ausgeschaltete Zustand bewirkt.

3. Niederspannungs-Leistungsschalter nach Anspruch 2, **dadurch gekennzeichnet**, daß die Krümmung des zum beweglichen Kontakt (10) gebogenen Nockenschlitzes (16) größer als die Krümmung der Bewegungsbahn des Nockenelementes (40) zwischen dem ausgelösten und dem ausgeschalteten Zustand ist.

4. Niederspannungs-Leistungsschalter nach Anspruch 2, **dadurch gekennzeichnet**, daß der Kniehebel (24) aus einem symmetrischen Kniehebelpaar besteht, das an dem einem Ende über das als Verbindungsachse ausgebildete Nockenelement (40) parallel beabstandet verbunden ist.

5. Niederspannungs-Leistungsschalter nach einem der Ansprüche 1 bis 4, **dadurch gekennzeichnet,** daß der Beaufschlagungsbereich (76) des Schwenkhebels (68) für den Fortsatz (60) gegenüber dem Wirkverbindungsbereich (78) mit dem Betätigungsstößel (66) näherliegend zur Schwenkachse (70) ist.

6. Niederspannungs-Leistungsschalter nach einem der Ansprüche 1 bis 4, **dadurch gekennzeichnet,** daß der Fortsatz (60) einen zum freien Ende (74) des Schwenkhebels (68) gerichteten kreissegmentförmigen Bereich (62) für den eingeschalteten und den ausgeschalteten Zustand aufweist, der in einen Beaufschlagungshebel (64) für den ausgelösten Zustand übergeht.

7. Niederspannungs-Leistungsschalter nach einem der Ansprüche 1 bis 4, dadurch **gekennzeichnet,** daß der Schwenkhebel (68) einarmig ist.

## Claims

1. Low-voltage circuit breaker with a relative auxiliary switch, containing a moulded casing (2, 58), in or at which the relative auxiliary switch (56) is mounted, co-operating fixed and movable contacts (8; 10) for every pole as well as a switching shaft (18) carrying the movable contacts (10), presenting the following **characteristics:**
- a switch latch (6), which contains a rocking lever (30) or similar actuating means on the one hand, and which is connected in a co-operating way for opening and closing to the movable contacts (10) on the other hand, and which can be released by tripping means, while the angle of aperture of the movable contacts (10) or, correspondingly, of the switching shaft (18) is greater in the released condition than in the switched-off condition;
- a pivoted lever (68) which is supported in the moulded casing (2, 58), and which co-operates with a pretensioned actuating tappet (66) of the relative auxiliary switch (56);
- a radial extension (60) which is arranged at the switching shaft (18) in such a way that it acts on the pivoted lever (68) exclusively in the released condition.

2. Low-voltage circuit breaker as claimed in claim 1, **characterized in that**
- the switch latch (6) presents a toggle lever (24), which presents a cam element (40) located at one end, and the other lever end (42) of which rests against the dynamic effect brought about by means of a spring-loaded energy storing device (26), that applies between a switching gate (20) connected to the rocking lever (30) and the cam element (40), on a supporting lever (22), that may be latched and unlatched, in such a way that the toggle lever can swivel between the switched-off and the switched-on condition, and that it can be carried along between the released and the switched-off condition; and in that
- the cam element (40) is in engagement with at least one cam slot (16) belonging to the switching shaft (18) and designed in such a way that the activated condition causes the angle of aperture to be greater than in the switched-off condition.

3. Low-voltage circuit breaker as claimed in claim 2, **characterized in that** the curvature of the cam slot (16) bent toward the movable contact (10) is greater than the curvature of the path of movement followed by the cam element (40) between the released and the switched-off condition.

4. Low-voltage circuit breaker as claimed in claim 2, **characterized in that** the toggle lever (24) consists of a symmetrical pair of toggle levers which are linked at one of the ends by means of the cam element (40), which is designed as a connecting axle, and keeps the toggle levers in parallel at a distance.

5. Low-voltage circuit breaker as claimed in any claim 1 through 4, **characterized in that** the area (76) of the pivoted lever (68) subjected to the action exerted by the extension (60) is situated closer to the swivelling axle (70) with regard to the area (78) which is in co-operation with the actuating tappet (66).

6. Low-voltage circuit breaker as claimed in any claim 1 through 4, **characterized in that** the extension (60) presents an area (62) which is shaped like a circular segment, directed toward the free end (74) of the pivoted lever (68), provided for the switched-on and switched-off condition, and which gradually changes into a striking lever (64) for the released condition.

7. Low-voltage circuit breaker as claimed in any claim 1 through 4, **characterized in that** the pivoted lever (68) is single-armed.

## Revendications

1. Disjoncteur basse tension à interrupteur auxiliaire relatif, comportant un boîtier moulé (2, 58), dans ou sur lequel l'interrupteur auxiliaire relatif (56) est encastré ou appliqué, des contacts fixes et mobiles (8; 10) agissant conjointement par pôle ainsi qu'un arbre de commande (18) supportant les contacts mobiles (10), et présentant les **caractéristiques** suivantes:
- un verrou de maintien (6), contenant un levier basculant (30) ou un organe de manoeuvre similaire, d'une part, et d'autre part agissant en relation avec les contacts mobiles (10) pour provoquer l'ouverture et la fermeture, également déclenchable par organe de déclenchement, l'angle d'ouverture des contacts mobiles (10) ou de l'arbre de commande (18) étant plus important en état de déclenchement qu'en état de coupure;
- un levier pivotant (68) logé dans un boîtier moulé (2, 58), ledit levier agissant en relation avec un taquet de manoeuvre (66) pré-tendu de l'interrupteur auxiliaire relatif (56);
- un prolongement radial (60) disposé sur l'arbre de commande (18) de manière à ne percuter le levier pivotant (68) qu'en état de déclenchement.

2. Disjoncteur basse tension selon revendication 1, **caractérisé en ce que**
- le verrou de maintien (6) présente un levier coudé (24), lequel présente un élément en ergot (40) à l'une de ses extrémités et, pouvant pivoter entre l'état de coupure et l'état de connexion et être entraîné entre l'état de déclenchement et l'état de coupure, s'appuie avec l'autre extrémité de levier (42) contre un levier d'appui (22) encliquetable et décliquetable, contre la force d'un accumulateur d'énergie à ressort (26), lequel est accroché entre un coulisseau de commutation (20) relié au levier basculant (30) et l'élément en ergot (40);
- l'élément en ergot (40) est en prise avec au moins une fente d'ergot (16) de l'arbre de commande (18), ladite fente d'ergot étant formée de sorte que l'état de déclenchement provoque un angle d'ouverture supérieur à celui de l'état de coupure;

3. Disjoncteur basse tension selon revendication 2, **caractérisé en ce que** la courbure de la fente d'ergot (16) incurvée vers le contact mobile (10), est supérieure à la courbure de la course de déplacement de l'élément en ergot (40) entre l'état de déclenchement et l'état de coupure.

4. Disjoncteur basse tension selon revendication 2, **caractérisé en ce que** le levier coudé (24) consiste en une paire de leviers coudés symétriques , lesquels sont reliés à l'une de leurs extrémités par l'élément en ergot (40) formé comme axe de liaison et parallèlement espacés.

5. Disjoncteur basse tension selon l'une des revendications 1 à 4, **caractérisé en ce que** la zone de percussion (76) du levier pivotant (68) par le prolongement (60) est rapprochée de l'axe de pivotement (70) par rapport à la zone d'action conjointe (78) avec le taquet de manoeuvre (66).

6. Disjoncteur basse tension selon l'une des revendications 1 à 4, **caractérisé en ce que** le prolongement (60) présente pour l'état de connexion et l'état de coupure une zone en forme de segment de cercle (62) dirigée vers l'extrémité libre (74) du levier pivotant (68), allant sur un levier de percussion (64) pour l'état de déclenchement.

7. Disjoncteur basse tension selon l'une des revendications 1 à 4, **caractérisé en ce que** le levier pivotant (68) est à un bras.
